# EUROPÄISCHE PATENTSCHRIFT

(11) **EP 1 640 070 B1**
(45) Veröffentlichungstag und Bekanntmachung des Hinweises auf die Patenterteilung: **08.07.2009**
(21) Anmeldenummer: 05018192.4
(22) Anmeldetag: 22.08.2005
(51) Int. Cl.: B02C 17/18, B02C 23/12, B02C 23/14

(54) **Anlage und Verfahren zur Zerkleinerung von Mahlgut**
Apparatus and method for grinding material
Installation et procédure de fragmentation du produit de passage à la meule

(30) Priorität: 22.09.2004 DE 102004045959
(43) Veröffentlichungstag der Anmeldung: 29.03.2006
(73) Patentinhaber: Polysius AG, 59269 Beckum (DE)
(72) Erfinder: Zurhove, Franz-Josef, 49186 Bad Iburg (DE); Alker, Karl-Heinz, 59227 Ahlen (DE); Reimers, Jens, 59065 Hamm (DE); Könning, Ludwig, 59227 Ahlen (DE); Giesemann, Reinhard, 33428 Harsewinkel (DE)
(74) Vertreter: Tetzner, Michael

(56) Entgegenhaltungen:
- DE-A1- 2 950 756

## Beschreibung

Die Erfindung betrifft eine Anlage sowie ein Verfahren zur Zerkleinerung von Mahlgut mit einem Grobklassierer, einem Feinklassierer sowie einer Rohrmühle bestehend aus einem wenigstens eine Grobmahlkammer aufweisenden Grobmahlbereich und einem wenigstens eine Feinmahlkammer aufweisenden Feinmahlbereich mit dem im Oberbegriff der Ansprüche 1 bzw. 15 angegebenen Merkmalen.

Der Einsatz von Rohrmühlen, insbesondere Kugelmühlen, ist hinlänglich bekannt. Sie werden zur Zerkleinerung unterschiedlicher Materialien in verschiedenen Industriebereichen eingesetzt. Dabei kommen dynamische oder statische Sichter zum Einsatz, um aus einem Gutstrom den feinen Gutanteil, welcher bereits die gewünschte Produktfeinheit besitzt, vom zu groben Gutanteil zu trennen.

Das zu zerkleinernde Material wird beim Mahlprozess von der Mahlkörperschüttung im Inneren der Mahlkammern zerkleinert, wobei als Mahlkörper sowohl kugelförmige als auch stangen- oder stangenabschnittsartige Körper verwendet werden. Durch die Verwendung getrennter Mahlkammern ist der effektive Einsatz von Mahlkörpern unterschiedlicher geometrischer Ausbildung, insbesondere der Einsatz unterschiedlicher Durchmesser bei kugelförmigen Mahlkörpern, möglich. Die einzelnen Mahlkammern können dabei auch unterschiedliche Mahlkörperfüllungsgrade aufweisen. Die zur Trennung der Kammern verwendeten Zwischenwände sind für das Mahlgut durchlässig und halten die Mahlkörper zurück.

Als Stand der Technik ist eine Rohrmühle mit einer Grobmahlkammer und einer Feinmahlkammer sowie einer Zwischenwand bekannt, die eine innere, senkrecht stehende Siebwand aufweist. Bei dieser Lösung wird das vor der Siebwand anfallende Grobgut über Hubelemente und einen Konus direkt vor die Zwischenwand in die Grobmahlkammer zurückgefördert. Das grobe Material wird somit nicht aus der Mühle ausgetragen und/oder zurück zum Anfang der Grobmahlkammer transportiert. Ein nachteiliges Merkmal dieser Technik ist die Anhäufung von Grobgut direkt vor der Zwischenwand und die daraus resultierende kurze Verweilzeit des zurückgeführten Grobgutes in der Grobmahlkammer. Die Verweilzeit des rückgeführten Grobguts wird durch die Gesamtmenge an umlaufendem Mahlgut, welches die Summe aus Frischgut, Sichtergrießen und Grobgut der Wand ist, bestimmt. Durch die Stauwirkung des Siebes ist die Mühle in der Menge an umlaufendem Gut stark begrenzt. Die Energieeffizienz der Mahlung und die Qualitätskenngrößen des Sichterfeinguts sind aber bekanntermaßen von der umlaufenden Mahlgutmenge abhängig. Ein großer Teil der durch die Begrenzung der maximalen Komgröße in der Feinmahlkammer gewonnenen Effizienz geht aufgrund dieser Umlaufbegrenzung wieder verloren. Die durch die Korngrößenverteilung beeinflussten Qualitätskenngrößen des Mahlgutes sind aufgrund der stark eingeschränkten Stellgröße "Mahlgutumlaufmenge" nicht nutzbar.

In der DE-A-29 50 756 wird eine Mahlanlage mit mehreren Varianten beschrieben, die aus einer Rohrmühle mit Mittenaustrag und einem oder zwei Klassierern bestehen. Gemäß einem Ausführungsbeispiel ist der Grobmahlbereich in zwei Grobmahlkammern aufgeteilt wobei das im Grobmahlbereich zerkleinerte Gut einem Sieb zur Grobklassierung zugeführt wird. Das grobe Gut des Siebes wird wieder zum Grobmahlbereich zurückgeführt, während das feine Gut des Siebes einem Luft-Separator aufgegeben wird. Das Feingut des Separators wird als Fertiggut ausgetragen, während das grobe Gut über einen Kühler dem Feinmahlbereich der Rohrmühle zugeführt wird. Das im Feinmahlbereich weiter zerkleinerte Gut wird dann direkt dem Separator aufgegeben.

Der Grobmahlbereich ist in zwei Grobmahlkammern aufgeteilt, um dadurch insbesondere die erste Grobmahlkammer, welche die geringste Mahlwirtschaftlichkeit aufweist, möglichst klein zu halten. Die Effizienz wird jedoch dadurch gemindert, dass das Frischgut und das gesamte grobe Gut des Siebes zunächst diesen ersten Grobmahlkammern aufgegeben wird. Die Nutzung eines Siebes ermöglicht keine Regelung der Mengenaufteilung von Siebgrob- und Siebfeingut. Bei Änderungen der Frischgutmenge oder der Frischgutkorngrößenverteilung ist der für die effiziente Zerkleinerung wesentliche Mahlgutfiillungsgrad sowohl der Grob- als auch der Feinmahlkammern nicht sicherzustellen. Während der eine Mahlbereich überfüllt wird, läuft der andere Bereich leer.

Der Erfindung liegt daher die Aufgabe zugrunde, die Anlage sowie das Verfahren zur Zerkleinerung von Mahlgut mit einem Grobklassierer, einem Feinklassierer sowie einer Rohrmühle hinsichtlich des energetischen Wirkungsgrades weiter zu verbessern. Als weitere Aufgabe soll die Flexibilität des Verfahrens zur Herstellung unterschiedlicher Produkte erhöht werden.

Diese Aufgaben werden durch die Merkmale der Ansprüche 1 und 15 gelöst.

Die erfindungsgemäße Anlage zur Zerkleinerung von Mahlgut mit einem Grobklassierer und einem Feinklassierer sowie einer Rohrmühle gemäß einer weiteren Variante besteht im wesentlichen aus einem wenigstens eine Grobmahlkammer aufweisenden Grobmahlbereich und einem wenigstens eine Feinmahlkammer aufweisenden Feinmahlbereich, wobei das Mahlgut der beiden Mahlbereiche ganz oder teilweise dem Grobklassierer zugeführt wird und zumindest ein Teil des Feinguts des Grobklassierers dem Feinklassierer aufgegeben wird und wobei das Grobgut des Grobklassierers der Grobmahlkammer und das Grobgut des Feinklassierers zumindest der Feinmahlkammer zugeführt wird, während das Feingut des Feinklassierers als Fertiggut ausgetragen wird, wobei das Verhältnis von Länge zu Innendurchmesser des Grobmahlbereichs in einem Bereich von 0,3 bis 0,7 liegt.

Das erfindungsgemäße Verfahren zur Zerkleinerung von Mahlgut mit einem Grobklassierer, einem Feinklassierer sowie einer Rohrmühle bestehend aus einem wenigstens eine Grobgutmahlkammer aufweisenden Grobmahlbereich und einem wenigstens eine Feinmahlkammer aufweisenden Feinmahlbereich ist dadurch gekennzeichnet, dass das Mahlgut der beiden Mahlbereiche ganz oder teilweise dem Grobklassierer zugeführt wird und zumindest ein Teil des Feinguts des Grobklassierers dem Feinklassierer aufgegeben wird und wobei das Grobgut des Grobklassierers der Grobmahlkammer und das Grobgut des Feinklassierers zumindest der Feinmahlkammer zugeführt wird, während des Feingutes des Feinklassieres als Fertiggut ausgetragen wird. Hierbei wird weniger als 25% der eingebrachten Antriebsleistung der Rohrmühle im Grobmahlbereich umgesetzt.

Bei den der Erfindung zugrundeliegenden Versuchen hat sich herausgestellt, dass die Effizienz der Rohrmühle dadurch gesteigert werden kann, dass die eingebrachte Antriebsleistung im Grobmahlbereich weiter gesenkt und insbesondere unter 25% eingestellt wird.

Weitere Ausgestaltungen der Erfindung sind Gegenstand der Unteransprüche.

Eine weitere Steigerung des energetischen Wirkungsgrades ist dann erzielbar, wenn der Grobmahlbereich derart ausgebildet ist, dass weniger als 22%, vorzugsweise weniger als 20% der eingebrachten Antriebsleistung der Rohrmühle im Grobmahlbereich umgesetzt wird. Gleichfalls kann eine Steigerung dadurch erreicht werden, dass das Verhältnis von Länge zu Innendurchmesser des Grobmahlbereichs in einem Bereich von 0.3 bis 0.6, vorzugsweise in einem Bereich von 0.3 bis 0.5 liegt.

Gemäß einer bevorzugten Ausführungsvariante ist der Trennschnitt der beiden Klassierer einstellbar. Dadurch kann eine gezielte Regelung des Mahlgutfüllungsgrades in allen Mahlkammern auch bei Schwankungen in der Mahlbarkeit und Korngrößenverteilung des Frischgutes gewährleistet werden.

Gemäß einer weiteren Variante sind Mittel vorgesehen, wenigstens einen Teil des Frischgutes dem Grobklassierer zuzuführen. Auf diese Weise kann bereits ein ausreichend feiner Bestandteil des Frischgutes unter Umgebung der Grobmahlkammer gleich der Feinmahlkammer aufgegeben werden. Zudem besteht die Möglichkeit, etwaiges feuchtes Frischgut im Grobklassierer durch Verwendung von heißen Gasen zu trocknen.

Eine weitere Verbesserung kann dadurch erreicht werden, indem Mittel zum Zuführen eines Teils des Grobguts des Feinklassierers zur Grobmahlkammer vorgesehen werden. Zu diesem Zweck kann nach dem Feinklassierer ein Teiler angeordnet werden, um das Grobgut des Feinklassierers in einen ersten und einen zweiten Teilstrom aufzuteilen, wobei der erste Teilstrom zur Grobmahlkammer und der zweite Teilstrom zur Feinmahlkammer geleitet wird. Durch diese Maßnahme besteht die Möglichkeit einen Teil des Grobgutes des Feinklassierers nochmals in der Grobmahlkammer zu zerkleinern. Dies ist besonders dann wichtig, wenn das Fließverhalten des Mahlgutes in der Grobmahlkammer verbessert werden soll, um die Verweilzeitverteilung des Mahlguts zu verbessern oder wenn der Grobklassierer einen zu geringen Feingutanteil in seinem Grobgut erzeugt. Indem jedoch ein Teil des Grobgutes des Feinklassierers zur Grobmahlkammer geführt wird, kann diese Problematik umgangen werden.

Weitere Ausgestaltungen und Vorteile der Erfindung werden im folgenden anhand der Beschreibung einiger Ausführungsbeispiele und der Zeichnung näher erläutert.

In der Zeichnung zeigen
- Fig. 1: eine schematische Darstellung einer erfindungsgemäßen Anlage zur Zerkleinerung von Mahlgut gemäß einem ersten Ausführungsbeispiel und
- Fig. 2: eine schematische Darstellung einer erfindungsgemäßen Anlage zur Zerkleinerung von Mahlgut gemäß einem zweiten Ausführungsbeispiel.

Die in Fig. 1 dargestellte Mahlanlage zur Zerkleinerung von Mahlgut besteht im wesentlichen aus einer Rohrmühle 1, einem Grobklassierer 2 und einem Feinklassierer 3. Die Rohrmühle ist in einen eine Grobmahlkammer 1.1 aufweisenden Grobmahlbereich und einen eine Feinmahlkammer 1.2 aufweisenden Feinmahlbereich aufgeteilt. Ferner ist ein Mittenaustrag 1.3 vorgesehen, aus dem ein Teil des Mahlgutes beider Mahlbereiche mit der Mühlenluft 4 pneumatisch und der andere Teil 5.1 mittels Schwerkraft ausgetragen wird. Das mittels Schwerkraft ausgetragene Mahlgut 5.1 wird dem Grobklassierer 2 aufgegeben.

Die Gasmenge der Grob- bzw. Feinmahlkammer kann über geeignete, nicht näher dargestellte Drosselklappen am Eintritt der Kammern getrennt geregelt werden.

Frischgut 5 kann entweder der Grobmahlkammer 1.1 oder teilweise oder vorzugsweise vollständig zusammen mit dem ausgetragenen Mahlgut 5.1 dem Grobklassierer 2 aufgegeben werden. Der Grobklassierer 2 wird entweder durch einen statischen oder einen dynamischen Klassierer gebildet.

Das Feingut 5.2 des Grobklassierers 2 wird dem Feinklassierer 3 aufgegeben, während das Grobgut 5.3 des Grobklassierers 2 der Grobmahlkammer 1.1 zugeführt und dort zerkleinert wird.

Der Feinklassierer 3 kann wiederum aus einem statischen oder vorzugsweise einem dynamischen Klassierer bestehen, wobei ein dynamischer Klassierer höhere Fertiggutfeinheiten und bessere Trennschnitte erzielt. Das Feingut 5.4 des Feinklassierers 3 wird als Fertiggut aus der Mahlanlage ausgetragen. Das Grobgut 5.5 des Feinklassierers 3 gelangt mittels eines Teilers 6 vollständig oder teilweise in die Feinmahlkammer 1.2. Durch den Teiler 6 wird das Grobgut des Feinklassierers 3 in einen ersten Teilstrom 5.5.1 und einen zweiten Teilstrom 5.5.2 aufgeteilt, wobei der erste Teilstrom 5.5.1 zur Feinmahlkammer 1.2 und der zweite Teilstrom 5.5.2 zur Grobmahlkammer 1.1 geleitet wird.

Liegt das Frischgut klassiert nach Korngrößen vor, z.B. feine Flugaschen und Mehle 5' einerseits und Klinker und Kalkstein 5 andererseits, so können diese ganz oder teilweise der Grobmahlkammer bzw. der Feinmahlkammer und/oder dem Grobklassierer bzw. dem Feinklassierer aufgegeben werden.

Beim zweiten Ausführungsbeispiel gemäß Fig. 2 werden wiederum die Feinstbestandteile des Mahlguts beider Mahlbereiche über die Mühlenluft 4 ausgetragen und dem Feinklassierer 3 zugeführt. Weiterhin ist vorgesehen, dass der verbleibende Rest des Mahlgutes beider Mahlbereiche getrennt voneinander ausgetragen wird. So gelangt das Mahlgut 5.1.1 der Grobmahlkammer 1.1. zum Grobklassierer 3, während das Mahlgut 5.1.2 der Feinmahlkammer der 1.2 dem Feinklassierer 3 zugeführt wird. Die Mittenaustragswand 1.3 ist zu diesem Zweck über eine interne Einrichtung 1.4 in zwei Teilbereiche aufgeteilt. Es besteht jedoch die Möglichkeit, dass diese interne Einrichtung 1.4 als Trenneinrichtung ausgebildet ist, die den feineren Mahlgutanteil aus der Grobmahlkammer 1.1. passieren lässt, so dass dieser Gutanteil gleich zum Feinklassierer 3 gelangt.

Weiterhin kann ein Teiler 7 vorgesehen werden, der das Feingut 5.2 des Grobklassierers 2 in einen ersten Teilstrom 5.2.1 und einen zweiten Teilstrom 5.2.2 aufteilt. Der erste Teilstrom 5.2.1 gelangt zum Feinklassierer 3, während der zweite Teilstrom 5.2.2 unter Umgebung des Feinklassierers 3 der Feinmahlkammer 1.2 zugeführt wird.

Liegt das Frischgut wiederum klassiert nach Korngrößen vor, so kann das gröbere Frischgut 5 ganz oder teilweise der Grobmahlkammer 1.1 bzw. dem Grobklassierer 2 zugeführt werden, während das feinere Frischgut 5' wahlweise der Feinmahlkammer 1.2 oder dem Feinklassierer 3 aufgegeben werden kann.

Der Grobmahlbereich umfasst alle Grobmahlkammem, die vor der Ausschleusung des im Grobmahlbereich gemahlenen Mahlgutes vorgesehen sind. In den dargestellten Ausführungsbeispielen ist lediglich eine Grobmahlkammer vorgesehen. Es sind aber auch mehrere Grobmahlkammern denkbar.

Zur Steigerung des energetischen Wirkungsgrades der Mahlanlage ist vorgesehen, dass der Grobmahlbereich derart ausgebildet ist, dass weniger als 25% der eingebrachten Antriebsleistung der Rohrmühle 1 im Grobmahlbereich umgesetzt wird. Eine weitere Steigerung ist dann möglich, wenn weniger als 22%, vorzugsweise weniger als 20% der eingebrachten Antriebsleistung der Rohrmühle im Grobmahlbereich durchgeführt wird. Das Verhältnis von Länge zur Innendurchmesser des Grobmahlbereichs liegt dabei im Bereich von 0.3 bis 0.7, insbesondere zwischen 0.3 bis 0.6 und vorzugsweise zwischen 0.3 und 0.5.

Es ist besonders vorteilhaft, wenn der Trennschnitt der beiden Klassierer 2, 3einstellbar ist. Auf diese Weise kann auf Schwankungen in der Mahlbarkeit und der Korngrößenverteilung des Frischgutes durch eine gezielte Regelung des Mahlgutfüllungsgrads in allen Mahlkammern reagiert werden.

Weiterhin hat sich als vorteilhaft herausgestellt, wenn insbesondere der Grobklassierer und/oder der Feinklassierer mit heißen Gasen beaufschlagt wird, um gleichzeitig eine Trocknung des Mahlgutes zu bewirken. Wird zudem das Frischgut zumindest teilweise dem Grobklassierer aufgegeben, kann eine energetisch ungünstige Mahlung von etwaigem feuchten Material in der Grobmahlkammer zuverlässig vermieden werden.

Weist das Frischgut einen hohen Anteil von feinen Partikeln auf, ist es vorteilhaft, wenn dieses unter Umgebung der Grobmahlkammer direkt der Feinmahlkammer oder dem Feinklassierer zugeführt wird.

Mit den oben beschriebenen Anlagen zur Zerkleinerung von Mahlgut kann der Feinmahlkammer ein in der maximalen Partikelgröße begrenztes Mahlgut und der Grobmahlkammer wenig feines Mahlgut aufgegeben werden. Dadurch kann die Mahlkörpergattierung in der Feinmahlkammer durch feinere Mahlkörper auf die begrenzte Partikelgröße besser abgestimmt werden und zum anderen die Effizienz der Grobgutzerkleinerung durch die Erhöhung des Massenanteils großer Partikel verbessert werden. In der Grobmahlkammer verschlechtert ein zu großer Anteil an feinen Partikeln die Zerkleinerungseffizienz, da für das grobe Gut große Mahlkörper erforderlich sind, die bei feinen Partikeln zu einer Überbeanspruchung mit der Folge von Energievergeudung führen.

Mit den oben beschriebenen Maßnahmen lässt sich eine verbesserte Effizienz der Zerkleinerung in beiden Kammern erreichen. Dabei ist es von besonderem Vorteil, wenn die Mahlgutumläufe jeder Mahlkammer zur Erzielung eines optimalen Mahlgutfüllungsgrades als Voraussetzung einer optimalen Effizienz bei Einhaltung der Qualitätskenngrößen in weiten Bereichen veränderbar sind.

Durch den Einsatz der beiden Klassierer kann die maximale Partikelgröße in der Feinmahlkammer begrenzt werden und außerdem wird ein Schutz gegen Verschleiß des Feinklassierers gewährleistet. Durch die Begrenzung des Mahlgutstromes auf die gröberen Fraktionen kann die Grobmahlkammer in ihrer Länge bzw. im Anteil der eingebrachten Antriebsleistung der gesamten Rohrmühle im Vergleich zur herkömmlichen Rohrmühlen deutlich reduziert werden.

Werden in der Feinmahlkammer nur kleine Mahlkörper eingesetzt, so ist eine höhere Mühlendrehzahl energetisch vorteilhaft. Um dabei Schäden an der Mühlenpanzerung in der Grobmahlkammer zu vermeiden, kann die resultierende Umfangsgeschwindigkeit in der Grobmahlkammer durch eine Verringerung des wirksamen Innendurchmessers reduziert. Gemäß einer bevorzugten Ausgestaltung weist die Feinmahlkammer 1.2 einen um wenigstens 5% größeren Innendurchmesser als die Grobmahlkammer 1.1 auf. Alternativ kann auch durch eine Modifikation der Zylinderpanzerung die Hubwirkung in der Grobmahlkammer reduziert werden.

## Patentansprüche

1. Anlage zur Zerkleinerung von Mahlgut mit einem Grobklassierer (2), einem Feinklassierer (3) sowie einer Rohrmühle (1) bestehend aus einem wenigstens eine Grobmahlkammer (1.1) aufweisenden Grobmahlbereich und einem wenigstens eine Feinmahlkammer (1.2) aufweisenden Feinmahlbereich, wobei das Mahlgut der beiden Mahlbereiche ganz oder teilweise dem Grobklassierer zugeführt wird und zumindest ein Teil des Feinguts des Grobklassierers dem Feinklassierer aufgegeben wird und wobei das Grobgut (5.3) des Grobklassierers (2) der Grobmahlkammer (1.1) und das Grobgut (5.3) des Feinklassierers (3) zumindest der Feinmahlkammer (1.2) zugeführt wird, während das Feingut (5.4) des Feinklassierers als Fertiggut ausgetragen wird, **dadurch gekennzeichnet, dass** das Verhältnis von Länge zu Innendurchmesser des Grobmahlbereichs in einem Bereich von 0,3 bis 0,7 liegt, und dass der Grobmahlbereich derart ausgebildet ist, dass weniger als 25%, vorzugsweise weniger als 20%, der eingebrachten Antriebsleistung der Rohrmühle (1) im Grobmahlbereich umgesetzt wird.

2. Anlage nach Anspruch 1, **dadurch gekennzeichnet, dass** das Verhältnis von Länge zu Innendurchmesser des Grobmahlbereichs in einem Bereich von 0,3 bis 0,6, vorzugsweise in einem Bereich von 0,3 bis 0,5, liegt.

3. Anlage nach einem oder mehreren der vorangegangenen Ansprüche, **dadurch gekennzeichnet, dass** der Grobgutaustrag des Grobklassierers (2) mit der Grobmahlkammer (1.1) und der Feingutaustrag des Grobklassierers (2) mit dem Feinklassierer (3) in Verbindung stehen.

4. Anlage nach einem oder mehreren der vorangegangenen Ansprüche, **dadurch gekennzeichnet, dass** ein Teiler (6) vorgesehen ist, um das Grobgut (5.3) des Feinklassierers (3) in einen ersten und einen zweiten Teilstrom aufzuteilen und ferner Mittel vorgesehen sind, um den ersten Teilstrom (5.5.1) zur Feinmahlkammer (1.2) und den zweiten Teilstrom (5.5.2) zur Grobmahlkammer (1.1) zu leiten.

5. Anlage nach einem oder mehreren der vorangegangenen Ansprüche, **gekennzeichnet durch** Mittel zum Zuführen eines Teils (5.5.2) des Grobguts des Feinklassierers (3) zur Grobmahlkammer (1.1).

6. Anlage nach einem oder mehreren der vorangegangenen Ansprüche, **gekennzeichnet durch** Mittel zum Zuführen wenigstens eines Teils des Frischguts (5) zum Grobklassierer (2).

7. Anlage nach einem oder mehreren der vorangegangenen Ansprüche, **gekennzeichnet durch** Mittel zum Zuführen wenigstens eines Teils des Frischguts (5') zum Feinklassierer (3).

8. Anlage nach einem oder mehreren der vorangegangenen Ansprüche, **dadurch gekennzeichnet, dass** der Grobklassierer (2) als statischer Sichter ausgebildet ist.

9. Anlage nach einem oder mehreren der vorangegangenen Ansprüche, **dadurch gekennzeichnet, dass** der Feinklassierer (3) als dynamischer Sichter ausgebildet ist.

10. Anlage nach einem oder mehreren der vorangegangenen Ansprüche, **dadurch gekennzeichnet, dass** der Trennschnitt der beiden Klassierer (2, 3) einstellbar ist.

11. Anlage nach einem oder mehreren der vorangegangenen Ansprüche, **dadurch gekennzeichnet, dass** die Feinmahlkammer (1.2) einen um wenigstens 5% größeren Innendurchmesser als die Grobmahlkammer (1.1) aufweist.

12. Anlage nach einem oder mehreren der vorangegangenen Ansprüche, **dadurch gekennzeichnet, dass** die Rohrmühle (1) einen gemeinsamen Mittenaustrag (1.3) für die Grob- und Feinmahlkammer aufweist.

13. Anlage nach einem oder mehreren der vorangegangenen Ansprüche, **dadurch gekennzeichnet, dass** die Mahlkammern der Rohrmühle (1) einen Mittenaustrag 1.3) aufweisen, wobei ferner Mittel zum Zuführen des Austragsguts (5.1.1) der Grobmahlkammer zum Grobklassierer (2) und Mittel zum Zuführen des Austragsguts (5.1.2) der Feinmahlkammer zum Feinklassierer (3) vorgesehen sind.

14. Anlage nach einem oder mehreren der vorangegangenen Ansprüche, **dadurch gekennzeichnet, dass** die Mahlkammern der Rohrmühle (1) einen Mittenaustrag (1.3) mit Trenneinrichtung (1.4) aufweisen, die das Gut der Grobmahlkammer (1.1) in grobes Austragsgut und feines Austragsgut trennt und wobei ferner Mittel zum Zuführen des groben Austragsguts (5.1.1) der Grobmahlkammer (1.1) zum Grobklassierer (2) und Mittel zum Zuführen des Austragsguts der Feinmahlkammer (1.2) zusammen mit dem feinen Austragsgut der Grobmahlkammer (1.1) zum Feinklassierer (3) vorgesehen sind.

15. Verfahren zur Zerkleinerung von Mahlgut mit einem Grobklassierer (2), einem Feinklassierer (3) sowie einer Rohrmühle (1) bestehend aus einem wenigstens eine Grobmahlkammer (1.1) aufweisenden Grobmahlbereich und einem wenigstens eine Feinmahlkammer (1.2) aufweisenden Feinmahlbereich, wobei das Mahlgut der beiden Mahlbereiche ganz oder teilweise dem Grobklassierer zugeführt wird und zumindest ein Teil des Feinguts des Grobklassierers dem Feinklassierer aufgegeben wird und wobei das Grobgut (5.3) des Grobklassierers (2) der Grobmahlkammer (1.1) und das Grobgut (5.3) des Feinklassierers (3) zumindest der Feinmahlkammer (1.2) zugeführt wird, während das Feingut (5.4) des Feinklassierers (3) als Fertiggut ausgetragen wird, **dadurch gekennzeichnet, dass** weniger als 25% der eingebrachten Antriebsleistung der Rohrmühle (1) im Grobmahlbereich umgesetzt wird.

## Claims

1. Apparatus for comminuting material to be ground with a coarse classifier (2), a fine classifier (3) as well as a tube mill (1) consisting of a coarse grinding area having at least one coarse grinding chamber (1.1) and a fine grinding area having at least one fine grinding chamber (1.2), wherein the material to be ground of the two grinding areas is fed entirely or partly to the coarse classifier and at least a part of the fine material of the coarse classifier is delivered to the fine classifier, and wherein the coarse material (5.3) of the coarse classifier (2) is fed to the coarse grinding chamber (1.1) and the coarse material (5.3) of the fine classifier (3) is fed at least to the fine grinding chamber (1.2), while the fine material (5.4) of the fine classifier is discharged as finished material, **characterised in that** the ratio of length to inside diameter of the coarse grinding area lies in a range from 0.3 to 0.7, and that the coarse grinding area is formed such that less than 25%, preferably less than 20%, of the applied driving power of the tube mill (1) is converted in the coarse grinding area.

2. Apparatus according to Claim 1, **characterised in that** the ratio of length to inside diameter of the coarse grinding area lies in a range from 0.3 to 0.6, preferably in a range from 0.3 to 0.5.

3. Apparatus according to one or more of the preceding Claims, **characterised in that** the coarse material discharge point of the coarse classifier (2) is connected to the coarse grinding chamber (1.1) and the fine material discharge point of the coarse classifier (2) is connected to the fine classifier (3).

4. Apparatus according to one or more of the preceding Claims, **characterised in that** a divider (6) is provided in order to divide the coarse material (5.3) of the fine classifier (3) into a first and a second partial flow and, furthermore, means are provided in order to route the first partial flow (5.5.1) to the fine grinding chamber (1.2) and the second partial flow (5.5.2) to the coarse grinding chamber (1.1).

5. Apparatus according to one or more of the preceding Claims, **characterised by** means for feeding a part (5.5.2) of the coarse material of the fine classifier (3) to the coarse grinding chamber (1.1).

6. Apparatus according to one or more of the preceding Claims, **characterised by** means for feeding at least a part of the fresh material (5) to the coarse classifier (2).

7. Apparatus according to one or more of the preceding Claims, **characterised by** means for feeding at least a part of the fresh material (5') to the fine classifier (3).

8. Apparatus according to one or more of the preceding Claims, **characterised in that** the coarse classifier (2) is formed as a static separator.

9. Apparatus according to one or more of the preceding Claims, **characterised in that** the fine classifier (3) is formed as a dynamic separator.

10. Apparatus according to one or more of the preceding Claims, **characterised in that** the parting line of the two classifiers (2, 3) is adjustable.

11. Apparatus according to one or more of the preceding Claims, **characterised in that** the fine grinding chamber (1.2) has an inside diameter which is at least 5% larger than that of the coarse grinding chamber (1.1).

12. Apparatus according to one or more of the preceding Claims, **characterised in that** the tube mill (1) has a common central discharge point (1.3) for the coarse and fine grinding chamber.

13. Apparatus according to one or more of the preceding Claims, **characterised in that** the grinding chambers of the tube mill (1) have a central discharge point (1.3), wherein, furthermore, means are provided to feed the discharge material (5.1.1) of the coarse grinding chamber to the coarse classifier (2) and means are provided to feed the discharge material (5.1.2) of the fine grinding chamber to the fine classifier (3).

14. Apparatus according to one or more of the preceding Claims, **characterised in that** the grinding chambers of the tube mill (1) have a central discharge point (1.3) with a dividing device (1.4) which divides the material of the coarse grinding chamber (1.1) into coarse discharge material and fine discharge material, and wherein, furthermore, means are provided to feed the coarse discharge material (5.1.1) of the coarse grinding chamber (1.1) to the coarse classifier (2) and means are provided to feed the discharge material of the fine grinding chamber (1.2) together with the fine discharge material of the coarse grinding chamber (1.1) to the fine classifier (3).

15. Method for comminuting material to be ground with a coarse classifier (2), a fine classifier (3) as well as a tube mill (1) consisting of a coarse grinding area having at least one coarse grinding chamber (1.1) and a fine grinding area having at least one fine grinding chamber (1.2), wherein the material to be ground of the two grinding areas is fed entirely or partly to the coarse classifier and at least a part of the fine material of the coarse classifier is delivered to the fine classifier, and wherein the coarse material (5.3) of the coarse classifier (2) is fed to the coarse grinding chamber (1.1) and the coarse material (5.3) of the fine classifier (3) is fed at least to the fine grinding chamber (1.2), while the fine material (5.4) of the fine classifier (3) is discharged as finished material, **characterised in that** less than 25% of the applied driving power of the tube mill (1) is converted in the coarse grinding area.

## Revendications

1. Installation pour le broyage de produits à moudre, avec un appareil de triage grossier (2), un appareil de triage fin (3), ainsi qu'avec un tube broyeur (1), qui consiste en une zone de broyage grossier, présentant au moins une chambre de broyage grossier (1.1), et en une zone de broyage fin (1.2), comprenant au moins une chambre de broyage fin, le produit à moudre des deux zones de broyage étant conduit, entièrement ou partiellement, à l'appareil de triage grossier, et au moins une partie du produit fin de l'appareil de triage grossier étant délivré à l'appareil de triage fin, et le produit grossier (5.3) de l'appareil de triage grossier (2) étant conduit à la chambre de broyage grossier (1.1) et le produit grossier (5.3) de l'appareil de triage fin (3) étant conduit au moins à la chambre de broyage fin (1.2), tandis que le produit fin (5.4) de l'appareil de triage fin est éclusé en tant que produit fini, **caractérisée en ce que** le rapport entre la longueur et le diamètre intérieur de la zone de broyage grossier est située dans une plage de 0,3 à 0,7, et **en ce que** la zone de broyage grossier est réalisée de sorte que moins de 25 %, de préférence moins de 20%, de la puissance d'entraînement fournie au tube broyeur (1) soit consommée dans la zone de broyage grossier.

2. Installation selon la revendication 1, **caractérisée en ce que** le rapport entre la longueur et le diamètre intérieur de la zone de broyage grossier étant située dans une plage de 0,3 à 0,6, de préférence dans une plage de 0,3 à 0,5.

3. Installation selon l'une des revendications précédentes, **caractérisée en ce que** la sortie du produit grossier de l'appareil de triage grossier (2) est reliée à la chambre de broyage grossier (1.1) et la sortie du produit fin de l'appareil de triage grossier (2) est reliée à l'appareil de triage fin (3).

4. Installation selon l'une ou plusieurs des revendications précédentes, **caractérisée en ce qu'**un séparateur (6) est prévu pour diviser le produit grossier (5.3) du l'appareil de triage fin (3) en un premier et en un deuxième flux partiel et que sont prévus de plus des moyens pour amener le premier flux partiel (5.5.1) à la chambre de broyage fin (1.2) et le deuxième flux partiel (5.5.2) à la chambre de broyage grossier (1.1).

5. Installation selon l'une ou plusieurs des revendications précédentes, **caractérisée par** des moyens pour amener à la chambre de broyage grossier (1.1) une partie (5.5.2) du produit grossier de l'appareil de triage fin (3).

6. Installation selon l'une ou plusieurs des revendications précédentes, **caractérisée par** des moyens pour amener au moins une partie du produit vierge (5) à l'appareil de triage grossier (2).

7. Installation selon l'une ou plusieurs des revendications précédentes, **caractérisée par** des moyens pour amener au moins une partie du produit vierge (5') à l'appareil de triage fin (3)

8. Installation selon l'une ou plusieurs des revendications précédentes, **caractérisée en ce que** l'appareil de triage grossier (2) est conçu en tant que cribleur statique.

9. Installation selon l'une ou plusieurs des revendications précédentes, **caractérisée en ce que** l'appareil de triage fin (3) est conçu en tant que cribleur dynamique.

10. Installation selon l'une ou plusieurs des revendications précédentes, **caractérisée en ce que** la section de séparation des deux appareils de triage (2, 3) est réglable.

11. Installation selon l'une ou plusieurs des revendications précédentes, **caractérisée en ce que** la chambre de broyage fin (1.2) présente un diamètre intérieur, qui est d'au moins 5% plus grand que celui de la chambre de broyage grossier (1.1).

12. Installation selon l'une ou plusieurs des revendications précédentes, **caractérisée en ce que** la tube broyeur (1) présente une évacuation centrale, commune (1.3) pour la chambre de broyage grossier et la chambre de broyage fin.

13. Installation selon l'une ou plusieurs des revendications précédentes, **caractérisée en ce que** les chambre de broyage du tube broyeur (1) présentent une sortie centrale (1.3), étant Prévus, en outre, des moyens pour amener à l'appareil de triage grossier (2) le produit (5.1.1) éclusé de la chambre de broyage grossier, et des moyens pour amener au l'appareil de triage fin (3) le produit (5.1.2) éclusé de la chambre de broyage fin.

14. Installation selon l'une ou plusieurs des revendications précédentes, **caractérisée en ce que** les chambres de broyage du tube broyeur (1) présentent une sortie centrale (1.3) avec dispositif de séparation (1.4), qui sépare le produit de la chambre de broyage grossier (1.1) en produit éclusé grossier et en produit éclusé fin, et, de plus, étant prévus des moyens pour amener à l'appareil de triage grossier (2) le produit grossier (5.1.1) éclusé de la chambre de broyage grossier (1.1), et des moyens pour amener à l'appareil de triage fin (3) le produit éclusé de la chambre de broyage fin (1.2), en commun avec le produit fin éclusé de la chambre de broyage grossier (1.1).

15. Procédé pour le broyage de produits à moudre, avec un appareil de triage grossier (2), un appareil de triage fin (3), ainsi qu'avec un tube broyeur (1), qui consiste en une zone de broyage grossier, présentant au moins une chambre de broyage grossier (1.1), et en une zone de broyage fin (1.2), comprenant au moins une chambre de broyage fin, le produit à moudre des deux zones de broyage étant conduit, entièrement ou partiellement, à l'appareil de triage grossier, et au moins une partie du produit fin de l'appareil de triage grossier étant délivré à l'appareil de triage fin, et le produit grossier (5.3) de l'appareil de triage grossier (2) étant conduit à la chambre de broyage grossier (1.1) et le produit grossier (5.3) de l'appareil de triage fin (3) étant conduit au moins à la chambre de broyage fin (1.2), tandis que le produit fin (5.4) de l'appareil de triage fin est éclusé en tant que produit fini, **caractérisé en ce que** moins de 25% de la puissance d'entraînement fournie au tube broyeur (1) soit consommée dans la zone de broyage grossier
